# EUROPÄISCHE PATENTANMELDUNG

(11) **EP 3 557 702 A1**
(43) Veröffentlichungstag der Anmeldung: **23.10.2019**
(21) Anmeldenummer: 19166990.2
(22) Anmeldetag: 03.04.2019
(51) Int. Cl.: H01R 24/50, H01R 24/52, H05K 13/08, H01R 103/00, H01R 12/57

(54) **KOAXIAL-STECKVERBINDER**

(30) Priorität: 19.04.2018 DE 102018109364
(71) Anmelder: Automotive Lighting Reutlingen GmbH, 72762 Reutlingen (DE)
(72) Erfinder: SAUER-OBERSCHELP, Martina, 73230 Kirchheim u. T. (DE)
(74) Vertreter: Kohler Schmid Möbus Patentanwälte

(57) **Zusammenfassung**

Ein Koaxial-Steckverbinder zur Montage auf Platinen oder dgl. mit einer Steckbuchse (1) zur Aufnahme eines Koaxialkabelendes und Kontakten (5) zur Montage des Steckverbinders (10) auf der Platine, wobei die Steckbuchse (1) mit einem Metallflansch (2) verbunden ist, der mit einer externen EMV-Abschirmeinrichtung verbindbar ist.

## Beschreibung

Die Erfindung betrifft einen Koaxial-Steckverbinder zur Montage auf Platinen oder dgl. mit einer Steckbuchse zur Aufnahme eines Koaxialkabelendes und Kontakten zur Montage des Steckverbinders auf der Platine.

Solche Steckverbinder sind in verschiedenen Ausführungsformen bekannt. Kleinere Koaxial-Steckverbinder in SMT-Ausführung werden dabei direkt auf die Platinenoberfläche gelötet. Weiter sind THT-Ausführungsformen insbesondere von größeren Steckverbindern bekannt. Die bekannten Steckverbinder weisen jedoch keine Abschirmung auf, sodass sich durch ihren Einsatz die EMV-Charakteristik der Baugruppe auf der Platine verschlechtert.

Aufgabe der vorliegenden Erfindung ist es, diesem Problem abzuhelfen.

Gelöst wird die Aufgabe durch einen Koaxial-Steckverbinder zur Montage auf Platinen oder dgl. mit einer Steckbuchse zur Aufnahme eines Koaxialkabelendes und Kontakten zur Montage des Steckverbinders auf der Platine, der dadurch gekennzeichnet ist, dass die Steckbuchse mit einem Metallflansch verbunden ist, der mit einer externen EMV-Abschirmeinrichtung verbindbar ist.

Durch den zusätzlichen Metallflansch kann der Steckverbinder mit einer in der Regel auf der Platine selbst oder benachbart dazu angeordneten Abschirmeinrichtung, bspw. einem Schirmblech verbunden werden, sodass der Steckverbinder keine EMV-Lücke des Gesamtsystems mehr darstellt. Der Metallflansch erhöht außerdem die Stabilität des Steckverbinders, sodass insbesondere seitliche Kräfte, die beim Steckvorgang auftreten, besser aufgenommen werden können.

Weiter kann der Koaxial-Steckverbinder einen Montageflansch aufweisen, an dem die Kontakte angeordnet sind. Dieser Montageflansch bietet eine relativ große Auflagefläche auf der Platine und erhöht somit die mechanische Stabilität des Steckverbinders ebenfalls. Dabei sind der Metallflansch und der Montageflansch vorzugsweise elektrisch leitend miteinander verbunden, damit eine optimale Abschirmung des Steckverbinders realisierbar ist.

Die Kontakte des Koaxial-Steckverbinders können in an sich bekannter Weise auf die Platine auflötbar sein. Neben einer Ausbildung als SMT-Steckverbinder könnte der Steckverbinder jedoch auch als THT-Steckverbinder mit die Platine durchdringenden Kontaktstiften, die auf der Platinenrückseite verlötet werden, ausgebildet werden.

Bei einer bevorzugten Ausführungsform sind die Kontakte als Pin-in-Paste-Beinchen ausgebildet, was eine zeit- und kostensparende Montage des Steckverbinders erlaubt. In einem ersten Reflow-Durchgang wird der Steckverbinder auf der Oberseite der Platine verlötet und in einem zweiten Reflow-Durchgang auf der Unterseite. Aufgrund des Montageflansches kann der Steckverbinder mit SMT-Lötung einen zweiten Über-Kopf-Reflow-Lötdurchgang überstehen, ohne dass der Steckverbinder dazu vorher auf die Platine aufgeklebt werden muss.

Weitere Vorteile ergeben sich, wenn die Beinchen im Bereich des äußeren Umfangs des Montageflansches angeordnet sind. Die Lötstellen lassen sich dadurch nach der Montage automatisch optisch prüfen (AOI).

Außerdem kann der Koaxial-Steckverbinder einen abgewinkelten Innenleiter aufweist, wobei das abgewinkelte Ende des Innenleiters mit der Platine verlötbar ist, wodurch die elektrische Verbindung zwischen Innenleiter und anderen Platinenkomponenten herstellbar ist.

Dabei ist es von Vorteil, wenn der Metallflansch und der Montageflansch eine Aussparung aufweisen, durch die ein Lötminiskus des abgewinkelten Endes des Innenleiters von außen einsehbar ist. Damit lässt sich auch die Lötstelle des Innenleiters mittels AOI prüfen.

Im Folgenden wird ein bevorzugtes Ausführungsbeispiel eines erfindungsgemäßen Koaxial-Steckverbinders mit Bezug auf die Zeichnung näher beschrieben.

Es zeigen:
- Fig. 1: eine perspektivische Ansicht eines Koaxial-Steckverbinders;
- Fig. 2: eine Ansicht von unten auf den Koaxial-Steckverbinder aus Fig. 1.

Der Koaxial-Steckverbinder 10 weist gemäß Fig. 1 eine Steckbuchse 1 für das Ende eines Koaxialkabels (nicht gezeigt) auf. Die Steckbuchse 1 sitzt auf einem Metallflansch 2, der mit einer hier nicht dargestellten Abschirmung verbindbar ist. Parallel zum Metallflansch 2 ist ein Montageflansch 3 angeordnet, der metallisch mit dem Metallflansch 2 verbunden ist. Dadurch kann eine optimale Abschirmung des Steckverbinders 10 realisiert werden.

Die beiden Flansche 2, 3 weisen jeweils eine Aussparung 6, 7 auf, die den Blick freigibt auf ein abgewinkeltes Ende eines Innenleiters 4, das ebenfalls auf die Oberfläche einer hier nicht dargestellten Platine aufgelötet wird. Die Aussparungen 6, 7 ermögliche es, den Lötminiskus des Innenleiters 4 mit einem AOI-Verfahren zu prüfen.

Der Steckverbinder 10 wird zusätzlich mit vier Kontaktbeinchen 5, die auf der Unterseite des Montageflansches 3 angeordnet sind, wie Fig. 2 verdeutlicht, auf die Platinenoberfläche aufgelötet. Die Beinchen 5 sind als Pin-in-Paste-Beinchen ausgebildet. Sie werden in eine auf die Platine aufgebrachte Lötpaste eingedrückt. Anschließend wird die Platine erwärmt und abgekühlt, wodurch die Lötverbindung zwischen den Beinchen 5 und der Platine entsteht.

Die Beinchen 5 sind am äußeren Umfang des Montageflansches 3 angeordnet, sodass auch die Lötstellen der Beinchen 5 in einem AOI-Verfahren überprüft werden können. Bei zwei der Beinchen 5 wird diese Überprüfung noch durch eine Abflachung des Umfangs des Montageflansches 3 erleichtert.

## Patentansprüche

1. Koaxial-Steckverbinder zur Montage auf Platinen oder dgl. mit einer Steckbuchse (1) zur Aufnahme eines Koaxialkabelendes und Kontakten (5) zur Montage des Steckverbinders (10) auf der Platine, **dadurch gekennzeichnet, dass** die Steckbuchse (1) mit einem Metallflansch (2) verbunden ist, der mit einer externen EMV-Abschirmeinrichtung verbindbar ist.

2. Koaxial-Steckverbinder nach Anspruch 1, **dadurch gekennzeichnet, dass** er einen Montageflansch (3) aufweist, an dem die Kontakte (5) angeordnet sind.

3. Koaxial-Steckverbinder nach Anspruch 2, **dadurch gekennzeichnet, dass** die Kontakte (5) auf die Platine auflötbar sind.

4. Koaxial- Steckverbinder nach Anspruch 2 oder 3, **dadurch gekennzeichnet, dass** der Metallflansch (2) und der Montageflansch (3) elektrisch leitend miteinander verbunden sind.

5. Koaxial-Steckverbinder nach einem der vorhergehenden Ansprüche, **dadurch gekennzeichnet, dass** die Kontakte (5) als Pin-in-Paste-Beinchen ausgebildet sind.

6. Koaxial-Steckverbinder nach Anspruch 4, **dadurch gekennzeichnet, dass** die Beinchen (5) im Bereich des äußeren Umfangs des Montageflansches (3) angeordnet sind.

7. Koaxial-Steckverbinder nach einem der vorhergehenden Ansprüche, **dadurch gekennzeichnet, dass** er einen abgewinkelten Innenleiter (4) aufweist, wobei das abgewinkelte Ende des Innenleiters mit der Platine verlötbar ist.

8. Koaxial-Steckverbinder nach Anspruch 2 und 7, **dadurch gekennzeichnet, dass** der Metallflansch (2) und der Montageflansch (3) eine Aussparung (6, 7) aufweisen, durch die ein Lötminiskus des abgewinkelten Endes des Innenleiters (4) von außen einsehbar ist.
